# EUROPÄISCHE PATENTSCHRIFT

(11) **EP 2 431 522 B1**
(45) Veröffentlichungstag und Bekanntmachung des Hinweises auf die Patenterteilung: **20.11.2019**
(21) Anmeldenummer: 10009624.7
(22) Anmeldetag: 15.09.2010
(51) Int. Cl.: E01B 29/10

(54) **Verfahren zum Herstellen oder Erneuern einer Gleisanlage und Vorrichtung hierfür**
Method and device for manufacturing or renovating a railway track and device for same
Procédé de fabrication ou de rénovation d'une installation de rails et dispositif correspondant

(43) Veröffentlichungstag der Anmeldung: 21.03.2012
(73) Patentinhaber: Knape Gruppe Holding GmbH, 85551 Kirchheim bei München (DE)
(72) Erfinder:
(74) Vertreter: Manitz Finsterwald Patent- und Rechtsanwaltspartnerschaft mbB

(56) Entgegenhaltungen:
- EP-A1- 0 255 564
- DE-A1- 2 119 164
- DE-B- 1 240 909

## Beschreibung

Die vorliegende Erfindung betrifft ein Verfahren zum Herstellen oder Erneuern einer Gleisanlage mit zwei parallel zueinander verlaufenden Schienen und mit den Schienen verbundenen, quer zu diesen verlegten Schwellen.

Verfahren zum Herstellen und Erneuern einer Gleisanlage sind vielfältig bekannt. Bei bekannten Verfahren zum Erneuern einer Gleisanlage werden die Schienen von den Schwellen gelöst und seitlich der Schwellen abgelegt. Danach werden die Schwellen aufgenommen, abtransportiert und durch neue Schwellen ersetzt. Die seitlich abgelegten Schienen oder auch neue Schienen werden dann auf die Schwellen gelegt und mit diesen verbunden.

Ein Verfahren zum Herstellen und Erneuern einer Gleisanlage nach dem Oberbegriff des Anspruchs 1 ist aus der DE 2 119 164 A1 bekannt.

Der Erfindung liegt die Aufgabe zugrunde, das Herstellen oder Erneuern der Gleisanlage zu beschleunigen.

Diese Aufgabe wird durch ein Verfahren gemäß Anspruch 1 gelöst.

Erfindungsgemäß werden die Schienen also nicht ausgespreizt, sondern zumindest annähernd in Spurweite angehoben. Um die neuen Schwellen trotzdem unter die Schienen einzubringen und mit diesen zu verbinden, werden die Neuschwellen nicht quer sondern parallel zur Schienenlängsrichtung orientiert eingebracht. Aufgrund des Schienenabstandes können dabei zwei oder mehr Schwellen gleichzeitig zwischen den Schienen hindurchgeführt werden. Durch die Erfindung kann das Ausspreizen und Zwischenlagern der Schienen im Gleisbereich entfallen. Die Arbeiten können außerdem mit einem Arbeitsfahrzeug mit normaler Spurweite durchgeführt werden. Unmittelbar nach dem Schwellenwechsel bzw. Schwelleneinbau kann das Einschottern des Gleises sowie die erforderlichen Hebe- und Verdichtarbeiten einschließlich Schotterplanierarbeiten ausgeführt werden. Damit ist ein einfaches und schnelles Ablegen von Neuschwellen aller Bauarten einschließlich Breitschwellen sowie gegebenenfalls Aufnehmen von Altschwellen ermöglicht.

Nach dem Einfädeln der Neuschwellen werden nach einer Weiterbildung der Erfindung die Schwellen angehoben und/oder die Schienen abgesenkt, bis die Schienen mit den Schienenauflagern der Neuschwellen in Kontakt stehen. Danach werden die Schienen mit den Neuschwellen bevorzugt zumindest vorläufig oder teilweise verbunden und abgelegt. Das so verlegte Gleis kann von der Arbeitsvorrichtung dadurch sofort befahren werden, so dass kein Hilfsfahrwerk erforderlich ist.

Bei einer Gleiserneuerung werden unter dem Gleis vorhandene Altschwellen nach einer Weiterbildung der Erfindung von den Schienen gelöst, unter dem angehobenen Gleis in Längsrichtung zu den Schienen gedreht und zwischen den Schienen hindurch über die Schienenoberkante angehoben und abtransportiert. Auch für die Entfernung der Altschwellen müssen daher die Schienen nach dem erfindungsgemäßen Verfahren nicht ausgespreizt werden. Der gesamte Umbau erfolgt vielmehr unter Beibehaltung der Spur mit den oben beschriebenen Vorteilen.

Die Neu- und gegebenenfalls Altschwellen können in Querrichtung orientiert an- bzw. abtransportiert und vor Ort entsprechend gedreht werden. Ein derartiger Transport ist besonders Platz sparend möglich.

Nach einer Weiterbildung der Erfindung werden die Neuschwellen nach dem Einfädeln und Drehen auf Schwellenabstand zu einer vorhergehenden Schwelle gebracht, insbesondere durch automatisch geregelte Rückwärtsbewegung der Neuschwellen, wobei die Neuschwellen vor oder nach dem Einfädeln in Bezug auf die Schienen bevorzugt auch zentriert werden. Die Neuschwellen befinden sich dadurch bereits in der richtigen Position für eine endgültige Befestigung.

Nach einer weiteren Ausgestaltung der Erfindung wird beim Anheben der Schienen die Einhaltung der Biegelinie überwacht. Somit kann sichergestellt werden, dass die Schienen während des Neu- oder Umbaus nicht beschädigt werden und von der Arbeitsvorrichtung befahren werden können.

Nach noch einer Ausgestaltung der Erfindung werden die Schienen beim Anheben in Spurweite gekoppelt. Auch hierdurch wird das Befahren der Schienen durch die Arbeitsvorrichtung ermöglicht.

Die einzelnen Verfahrensschritte des erfindungsgemäßen Verfahrens werden bevorzugt aufeinander abgestimmt in Abhängigkeit der Vorwärtsbewegung der Arbeitsvorrichtung durchgeführt. Auch dies stellt sicher, dass das neu oder umgebaute Gleis sofort von der Arbeitsvorrichtung befahren werden kann.

Nach einer bevorzugten Ausgestaltung der Erfindung wird das Gleis nach einem Schwellenwechsel eingeschottert und erforderlichenfalls Hebe- und Verdichtarbeiten sowie Schotterplanierarbeiten ausgeführt, bevor der Schienenwechsel durchgeführt wird. Die genannten Arbeiten können dadurch ungestört ausgeführt werden und der Schienenaustausch ist besonders problemlos möglich. Ein unnötiges Befahren der Neuschienen mit Gleisbaumaschinen wird so verhindert, die Neuschiene geschont.

Im Anschluss an den Schienenwechsel erfolgt bevorzugt die Herstellung der endgültigen Gleislage mit Schotterprofilierung und Schlussschweißung. Damit ist dann die Gleiserneuerung vollständig abgeschlossen. Die Entkoppelung des Schienenwechsels vom Schwellenwechsel ermöglicht die Verteilung der Arbeiten auf mehrere Sperrpausen. Dies bringt betriebliche Vorteile mit sich.

Ein Ausführungsbeispiel einer Vorrichtung zur Durchführung des erfindungsgemäßen Verfahren ist in der Zeichnung dargestellt und wird nachfolgend beschrieben.

Es zeigen in schematischer Darstellung
- Fig. 1: eine Seitenansicht eines Arbeitswagens auf einem Gleis, und
- Fig. 2a bis c: Systemskizzen zu einem erfindungsgemäßen Verfah-ren.

Der Arbeitswagen 1 umfasst mehrere Radachsen 2, im dargestellten Beispiel sechs, einen von den Radachsen 2 getragenen Rahmen 3, ein am vorderen Ende des Arbeitswagens 1 auf dem Rahmen 3 angeordnetes Gestell 4 und ein dahinter angeordnetes Schwellenlager 5 für eine Vielzahl von Neuschwellen 6.

In dem Gestell 4 sind die Arbeitsgeräte der Vorrichtung untergebracht, nämlich eine Schienenhebevorrichtung 7 mit Schienenzangen und eine Kranbahn 8 mit Ausleger 9. An der Kranbahn 8 ist eine erste Hub- und Drehvorrichtung 10 zwischen dem Schwellenlager 5 und einem Zwischenlager 11 verfahrbar angeordnet. Eine zweite Hub- und Drehvorrichtung 12 ist zwischen dem Zwischenlager 11 und dem vorderen Ende des Kranauslegers 9 verfahrbar an der Kranbahn 8 angeordnet.

Zum Um- oder Neubau einer Gleisanlage wird die Vorrichtung 1 auf ein Gleis 13 aufgesetzt. Über die Schienehebevorrichtung 7 werden die noch nicht mit Neuschwellen 6 verbundenen Schienen 14 angehoben, so dass Neuschwellen 6 unter die Schienen 14 eingebracht werden können. Hierfür werden Neuschwellen 6 durch die erste Hub- und Drehvorrichtung 10 vom Schwellenlager 5 aufgenommen, insbesondere paarweise. Die im Schwellenlager 5 quer zur Schienenlängsrichtung gelagerten Neuschwellen 6 werden von der ersten Hub- und Drehvorrichtung 10 nach dem Aufnehmen in Schienenlängsrichtung gedreht und auf dem Zwischenlager 11 abgelegt. Von dort werden die Neuschwellen 6 durch die zweite Hub- und Drehvorrichtung 12 aufgenommen und an das vordere Ende des Kranauslegers 9 transportiert. Dort werden die Neuschwellen 6 zwischen die beiden Schienen 14 abgesenkt und unterhalb des Schienenfußes in Querrichtung zu den Schienen 14 gedreht. Sodann werden die Neuschwellen 6 angehoben, bis die Schienen 14 auf den Schienenauflagern der Neuschwellen 6 aufliegen. Die Schienen werden dann mit den Neuschwellen 6 zumindest teilweise oder vorläufig verbunden. Danach werden die Neuschwellen 6 zusammen mit den Schienen 14 auf dem Untergrund, insbesondere Schotterbett abgelegt.

Beim Anheben der Neuschwellen 6 bis zum Aufliegen der Schienen 14 auf dem Schienenauflager der Schwellen wird der Abstand der Schwellen 6 auf die vorhergehende Schwelle eingestellt. Zudem werden die Schienen 14 auf Spurweite gehalten. Die Schienenbefestigungen müssen dadurch nach dem Verlegen nicht mehr gelöst werden. Auf dem Zwischenlagerplatz 11 können die Neuschwellen bereits auf Schwellenabstand gebracht und zentriert werden. Außerdem kann in diesem Bereich der Sitz der Spannklemmen kontrolliert werden. Die durch die Vorwärtsbewegung der Arbeitsvorrichtung 1 erforderliche Rückwärtsbewegung der eingefädelten Neuschwellen 6 wird automatisch reguliert. Ebenso wird die Einhaltung der Biegelinie der Schienen 14 bis zum ersten Radkontakt mit der Arbeitsvorrichtung 1 beim Aufliegen des Gleisrostes auf dem Untergrund überwacht.

In entsprechender Weise kann mit einer Arbeitsvorrichtung 1 ein Rückbau von vorhandenen Gleisen erfolgen. Hierfür kann die Arbeitsvorrichtung 1 rückwärts betrieben werden. Nach dem Lösen der Altschwellen 15 werden die Schienen 14 angehoben, die Altschwellen in Längsrichtung der Schienen 14 gedreht und zwischen den Schienen 14 nach oben ausgefädelt. Danach können die Altschwellen, eventuell nach Drehen in Querrichtung zu den Schienen 14, abtransportiert werden. Beide Vorrichtungen können selbstverständlich miteinander kombiniert betrieben werden oder auch in einer Vorrichtung zusammengefasst sein.

Das Arbeitsschema eines erfindungsgemäßen Verfahrens ist in Fig. 2 dargestellt. Fig. 2a und b zeigen dabei einen Gleisumbau, Fig. 2c einen Gleisneubau.

Pfeil I kennzeichnet die Arbeitsrichtung, Pfeil II die Altschwellenverladung und Pfeil III die Neuschwellenzuführung. Im Bereich A von Fig. 2a und b erfolgen die Schritte Schienen befestigen und lösen, Schienen anheben, Schwellen drehen, Schwellen vorschieben, Schwellen aufnehmen und Schwellen abfördern. Im Bereich B von Fig. 2a und 2b erfolgen die Schritte Neuschwellen einfädeln, Neuschwellen drehen, Neuschwellen beischieben und ausrichten sowie Neuschwellen anheben und befestigen. Im dazwischen liegenden Bereich C kann erfolgen Planum herstellen, fräsen, planieren und eventuell verdichten. Erforderliche Vorarbeiten sind dabei Ausräumen von drei bis vier Schwellengefachen bzw. Verzicht auf Schwellenverfüllung bei vorlaufender Bettungsreinigung oder Planumsverbesserungsmaschine.

In Fig. 2c erfolgen im Bereich D die Schritte Schienen entladen und vorziehen und im Bereich E Schienen anheben, Neuschwellen einfädeln, Neuschwellen drehen, Neuschwellen beischieben und ausrichten sowie Neuschwellen anheben und befestigen.

### Bezugszeichenliste

- 1: Arbeitsvorrichtung
- 2: Radachse
- 3: Rahmen
- 4: Gestell
- 5: Schwellenlager
- 6: Schwelle
- 7: Schienenhebearm mit Schienenzange
- 8: Kranbahn
- 9: Kranausleger
- 10: erste Hub- und Drehvorrichtung
- 11: Zwischenlager
- 12: zweite Hub- und Drehvorrichtung
- 13: Gleis
- 14: Schiene
- 15: Altschwellen
- I: Arbeitsrichtung
- II: Altschwellenverladerichtung
- III: Neuschwellenzufuhrrichtung

## Patentansprüche

1. Verfahren zum Herstellen oder Erneuern einer Gleisanlage mit zwei parallel zueinander verlaufenden Schienen (14) und mit den Schienen (14) verbundenen, quer zu diesen verlegten Schwellen,
wobei die bereits oder noch verlegten Schienen (14) vor dem Verbinden mit Neuschwellen (6) und gegebenenfalls nach dem Lösen von Altschwellen, bevorzugt in Spurweite, angehoben, die Neuschwellen (6) bei angehobenen Schienen (14) parallel zur Schienenlängsrichtung orientiert von oben her zwischen die Schienen (14) eingefädelt, bis unter die Schienenfüße abgesenkt und unter den Schienen (14) in Querrichtung der Schienen gedreht werden
**dadurch gekennzeichnet, dass**
zwei oder mehr Neuschwellen (6) gleichzeitig abgesenkt und gedreht werden.

2. Verfahren nach Anspruch 1,
**dadurch gekennzeichnet, dass**
die Neuschwellen (6) danach angehoben und/oder die Schienen (14) abgesenkt werden, bis die Schienen (14) mit den Schienenauflagern der Neuschwellen (6) in Kontakt stehen, und dass dann die Schienen (14) mit den Neuschwellen (6) zumindest vorläufig oder teilweise verbunden und mit diesen abgelegt werden.

3. Verfahren nach Anspruch 1 oder 2,
**dadurch gekennzeichnet, dass**
gegebenenfalls unter dem Gleis (13) vorhandene Altschwellen von den Schienen (14) gelöst, unter dem angehobenen Gleis (13) in Längsrichtung zu den Schienen (14) gedreht und zwischen den Schienen (14) hindurch über die Schienenoberkante angehoben und abtransportiert werden.

4. Verfahren nach einem der vorhergehenden Ansprüche,
**dadurch gekennzeichnet, dass**
die Neuschwellen (6) und gegebenenfalls Altschwellen in Querrichtung orientiert an- bzw. abtransportiert und vor Ort entsprechend gedreht werden.

5. Verfahren nach einem der vorhergehenden Ansprüche,
**dadurch gekennzeichnet, dass**
die Neuschwellen (6) nach dem Einfädeln und Drehen auf Schwellenabstand zu einer vorhergehenden Schwelle gebracht werden, insbesondere durch automatisch geregelte Rückwärtsbewegung, wobei die Neuschwellen (6) vor oder nach dem Einfädeln in Bezug auf die Schienen (14) bevorzugt zentriert werden.

6. Verfahren nach einem der vorhergehenden Ansprüche,
**dadurch gekennzeichnet, dass**
beim Anheben der Schienen (14) die Einhaltung der Biegelinie überwacht wird und/oder, dass
die Schienen (14) beim Anheben in Spurweite gehalten werden.

7. Verfahren nach einem der vorhergehenden Ansprüche,
**dadurch gekennzeichnet, dass**
das Verfahren mit einer nur auf dem Gleis (13) fahrenden Arbeitsvorrichtung (1) durchgeführt wird, wobei, bevorzugt, die einzelnen Verfahrensschritte aufeinander abgestimmt in Abhängigkeit der Vorwärtsbewegung der Arbeitsvorrichtung (1) durchgeführt werden.

8. Verfahren nach einem der vorhergehenden Ansprüche,
**dadurch gekennzeichnet, dass**
das Gleis (13) nach einem Schwellenwechsel eingeschottert wird und erforderlichenfalls Hebe- und Verdichtarbeiten sowie Schotterplanierarbeiten ausgeführt werden, und dass erst danach der Schienenwechsel durchgeführt wird, wobei, bevorzugt, im Anschluss an den Schienenwechsel die Herstellung der endgültigen Gleislage mit Schotterprofilierung und Schlussschweißung durchgeführt wird.

## Claims

1. A method of manufacturing or renewing a track system having two rails (14) which extend in parallel with one another and having sleepers which are connected to the rails (14) and which are laid transversely thereto, wherein the rails (14) already laid or still to be laid are raised, preferably in gauge, before the connection to new sleepers (6) and, where applicable, after the release from old sleepers and, when the rails (14) are raised, the new sleepers (6) are threaded between the rails (14) from above oriented in parallel with a longitudinal rail direction, are lowered to beneath the rail feet and are rotated beneath the rails (14) in a transverse direction of the rails,
**characterized in that**
two or more new sleepers (6) are simultaneously lowered and rotated.

2. A method in accordance with claim 1,
**characterized in that**
the new sleepers (6) are then raised and/or the rails (14) are lowered until the rails (14) are in contact with the rail supports of the new sleepers (6); and **in that** the rails (14) are then connected at least temporarily or in part to the new sleepers (6) and are placed with them.

3. A method in accordance with claim 1 or claim 2,
**characterized in that**
any old sleepers present beneath the track (13) are released from the rails (14), are rotated beneath the raised track (13) in a longitudinal direction with respect to the rails (14) and are raised between the rails (14) over the upper rail edge and transported away.

4. A method in accordance with any one of the preceding claims,
**characterized in that**
the new sleepers (6) and any old sleepers are transported inward or transported away oriented in the transverse direction and are rotated in a corresponding manner on site.

5. A method in accordance with any one of the preceding claims,
**characterized in that**
the new sleepers (6) are moved to a sleeper spacing from a preceding sleeper after the threading in and rotation, in particular by an automatically regulated backward movement, with the new sleepers (6) preferably being centered with respect to the rails (14) before or after the threading in.

6. A method in accordance with any one of the preceding claims,
**characterized in that**
the observation of the bending line is monitored on the raising of the rails (14); and/or **in that**
the rails (14) are held in gauge on the raising.

7. A method in accordance with any one of the preceding claims,
**characterized in that**
the method is carried out by a work apparatus (1) which only travels on the track (13), with, preferably, the individual method steps being carried out coordinated with one another in dependence on the forward movement of the work apparatus (1).

8. A method in accordance with any one of the preceding claims,
**characterized in that**
the track (13) is ballasted after a sleeper replacement and, if necessary, lifting and compacting work as well as ballast leveling work is carried out; and **in that** the rail replacement is only then carried out, with, preferably, the preparation of the final track bed being carried out by ballast profiling and final welding subsequently to the rail replacement.

## Revendications

1. Procédé de réalisation ou de rénovation d'une voie ferrée comportant deux rails (14) parallèles l'un à l'autre et des traverses reliées aux rails (14) et posées transversalement à ceux-ci,
dans lequel
les rails (14) déjà posés ou encore posés sont soulevés avant d'être reliés à de nouvelles traverses (6) et le cas échéant après être détachés des anciennes traverses, de préférence en largeur de voie, les nouvelles traverses (6) sont enfilées depuis le haut entre les rails (14) en étant orientées parallèlement à la direction longitudinale des rails, les rails (14) étant soulevés, elles sont abaissées jusqu'au-dessous des patins de rail et elles sont tournées au-dessous des rails (14) en direction transversale aux rails,
**caractérisé en ce que**
deux ou plusieurs nouvelles traverses (6) sont abaissées et tournées simultanément.

2. Procédé selon la revendication 1,
**caractérisé en ce que**
les nouvelles traverses (6) sont ensuite soulevées et/ou les rails (14) sont abaissés, jusqu'à ce que les rails (14) soient en contact avec les supports des nouvelles traverses (6), et **en ce que**
les rails (14) sont alors reliés au moins provisoirement ou partiellement aux nouvelles traverses (6) et sont posés conjointement avec celles-ci.

3. Procédé selon la revendication 1 ou 2,
**caractérisé en ce que**
des anciennes traverses existant le cas échéant au-dessous de la voie (13) sont détachées des rails (14), elles sont tournées au-dessous de la voie soulevée (13) en direction longitudinale aux rails (14), et elles sont soulevées entre les rails (14) au-delà du bord supérieur des rails et elles sont retirées.

4. Procédé selon l'une des revendications précédentes,
**caractérisé en ce que**
les nouvelles traverses (6) et le cas échéant les anciennes traverses sont livrées ou retirées en étant orientées en direction transversale, et elles sont tournées en correspondance sur le site.

5. Procédé selon l'une des revendications précédentes,
**caractérisé en ce que**
après être enfilées et tournées, les nouvelles traverses (6) sont amenées à distance des traverses par rapport à une traverse précédente, en particulier par un mouvement de recul régulé automatiquement, les nouvelles traverses (6) étant de préférence centrées par rapport aux rails (14) avant ou après être enfilées.

6. Procédé selon l'une des revendications précédentes,
**caractérisé en ce que**
lors du soulèvement des rails (14), le respect de la ligne de flexion est surveillé, et/ou **en ce que**
lors du soulèvement, les rails (14) sont maintenus en largeur de voie.

7. Procédé selon l'une des revendications précédentes,
**caractérisé en ce que**
le procédé est mis en œuvre par un dispositif de travail (1) qui ne circule que sur la voie (13), et
de préférence les étapes individuelles du procédé sont exécutées en étant adaptées les unes aux autres en fonction du mouvement d'avance du dispositif de travail (1).

8. Procédé selon l'une des revendications précédentes,
**caractérisé en ce que**
le ballastage de la voie (13) est effectué après un changement de traverse et, si nécessaire, des travaux de soulèvement et de compactage ainsi que des travaux de nivellement du ballast sont effectués, et
ce n'est qu'ensuite que le changement de rail est effectué, et
de préférence, la position finale de la voie avec profilage du ballast et soudage final est réalisée, suite au changement de rail.
